# EUROPÄISCHE PATENTSCHRIFT

(11) **EP 0 587 531 B1**
(45) Veröffentlichungstag und Bekanntmachung des Hinweises auf die Patenterteilung: **31.05.1995**
(21) Anmeldenummer: 93810601.0
(22) Anmeldetag: 24.08.1993
(51) Int. Cl.: B65H 9/12, B65H 5/18, B65H 9/00

(54) **Verfahren und Vorrichtung zur lagerichtigen Zufuhr von Blattbogen zu einer Faltmaschine**
Method and device for feeding correctly orientated sheets to a folding machine
Procédé et dispositif pour alimentes des feuilles à une machine à plier avec une orientation correcte

(30) Priorität: 08.09.1992 CH 2810/92
(43) Veröffentlichungstag der Anmeldung: 16.03.1994
(73) Patentinhaber: Bay, Otto, Dipl.-Ing., CH-4553 Subingen (CH)
(72) Erfinder: Bay, Otto, Dipl.-Ing., CH-4553 Subingen (CH)
(74) Vertreter: Bosshard, Ernst

(56) Entgegenhaltungen:
- EP-A- 0 274 295
- CH-A- 650 221
- DE-A- 2 916 828
- DE-U- 8 410 361

## Beschreibung

Die Erfindung bezieht sich auf ein Verfahren zur Zufuhr von Blattbogen unterschiedlicher Rechteckformate, die von einem Drucker oder Kopierer mit einer ersten Geschwindigkeit auf einen Zufuhrtisch ausgegeben und hernach einer Faltmaschine zugeführt werden, wobei Sensor-Mittel zur Feststellung des Blattformates vorhanden sind und selektiv mindestens ein vorbestimmtes Blattformat um 90° relativ zur Tischebene verdreht wird.

Ferner bezieht sich die Erfindung auf eine Vorrichtung, insbesondere zur Durchführung des Verfahrens.

Es sind elektrostatische Printer bekannt zur Herstellung grossformatiger Zeichnungen. Der Druck erfolgt ab Papierrollen, wobei zwei oder mehr Papierrollen unterschiedlicher Breite vorhanden sein können. Der Druck der Zeichnungen erfolgt entweder längs oder quer zur Bahnlängsrichtung. Derartige grossformatige Zeichnungen können unmittelbar nach dem Druck durch an sich bekannte Faltmaschinen gefaltet werden. Der Faltvorgang muss so erfolgen, dass nach dem Falten stets der Kopf oder die Stückliste auf dem obersten Blatt, also dem Deckblatt zu liegen kommt. Die Faltmaschine kann so programmiert werden, dass eine unterschiedliche Zahl von Faltungen durchgeführt werden kann, in Abhängigkeit der Blattlänge. Damit aber die Forderung erfüllt werden kann, dass sich der Kopf oder die Stückliste nach dem Faltvorgang stets auf dem Deckblatt befindet, ist es notwendig dafür zu sorgen, dass die Zeichnungen welche den Printer verlassen - bei gegebener Papierrollenbreite - unabhängig davon, ob sie in Längs- oder Querlage auf dem Papierband gedruckt sind, der Faltmaschine stets so zugeführt werden, dass der Kopf oder die Stückliste im flachen Zustand eine übereinstimmende vorbestimmte Lage hat. Dies bedeutet, dass beispielsweise Zeichnungen, die ab einer ersten, breiten Rolle in Längsformat gedruckt werden, direkt in die anschliessende Faltmaschine eingegeben werden können. Bei Zeichnungen von der gleich breiten Rolle im Querformat - also von halber Grösse - ist es indessen notwendig, diese Zeichnungsblätter auf einem Zufuhr- und Wendetisch um 90° in der Blattebene zu wenden, damit der Faltvorgang im erwähnten Sinne richtig durchgeführt werden kann. Das Gleiche gilt für eine oder mehrere weitere Papierrollen geringerer Breite.

Aus der CH-PS 650 221 ist ein Verfahren gemäß dem Oberbegriff des Anspruchs 1 und eine Vorrichtung gemäß dem Oberbegriff des Anspruchs 3 zum Transport von Rechteckbogen bekannt, die von einem Kopiergerät od.dgl. ausgegeben und um 90° gewendet werden, damit sie lagerichtig einer nachgeordneten Bearbeitungsvorrichtung zugeführt werden können. Der Wendevorgang erfolgt in der Weise, dass entlang des Transportweges ein stationäres nadelartiges Halteorgan aussermittig in den Blattbogen zeitabhängig eingesteckt wird und die seitlich dieses Halteorganes befindlichen geradlinigen bewegten Transportorgane eine Schwenkbewegung des Blattbogens um 90° bewirken. Nachteilig ist der langsame Transport und der grosse Platzbedarf des Zufuhrtisches in Längs- und Querrichtung samt Quertransportorganen für die Blattbogen.

Mit der Erfindung soll die Aufgabe gelöst werden, die von einem Printer od. dgl. laufend ausgegebenen grossformatigen Blattbogen, die wahllos im Längs- und Querformat anfallen, unter Vermeidung von Handarbeit formatabhängig einer Faltmaschine lagegerecht zuzuführen bei geringem Platzbedarf des Zufuhrtisches zwischen Drucker und Faltmaschine.

Diese Aufgabe wird durch die im Kennzeichen der Ansprüche 1 und 3 genannten Merkmale gelöst.

Dadurch gelingt es, die von einem Drucker od. dgl. ausgegebenen Zeichnungsblätter, die wahllos als Längs- oder Querformat anfallen, durch eine nachgeordnete Faltmaschine unter Vermeidung von Handarbeit automatisch lagerichtig mit Deckblatt oben zu falten. Durch die Drehbewegung bei vorbestimmten Blattgrössen ist eine sehr kompakte Bauweise möglich, wobei der Zufuhr- und Wendetisch zwischen Drucker und Faltmaschine nur einen geringen Platz beansprucht.

Da der Abtransport des gewendeten Blattbogens mit erhöhter Geschwindigkeit erfolgt, können dem Zufuhrtisch kontinuierlich Blattbogen zugeführt werden, ohne dass der Drehvorgang bei vorbestimmten Blattbogen-Formaten gestört wird. Die in wahlloser Folge zugeführten unterschiedlichen Blattformate werden auf dem Zufuhrtisch erkannt und nur diejenigen ausgewählt, welche eine 90° Drehung benötigen, um lagegerecht der Faltmaschine zugeführt zu werden. Unter lagegerecht wird verstanden, dass nach dem Faltvorgang der Kopf oder die Stückliste stets lesegerecht auf dem Deckblatt, vorzugsweise an dessen Fuss, zu liegen kommt.

In der Zeichnung ist ein Ausführungsbeispiel der Erfindung dargestellt und wird nachfolgend näher beschrieben. Es zeigen:
- Fig. 1: die Lage unterschiedlicher Papierformate auf einem Zufuhrtisch
- Fig. 2: eine schematische Gesamtansicht von Drucker, Zufuhrtisch und Faltmaschine
- Fig. 3: eine Draufsicht auf den Zufuhrtisch in Richtung des Pfeiles III in Fig. 1, bei entfernten länglichen Halteschienen
- Fig. 4: einen Vertikalschnitt durch das Hub-Drehorgan
- Fig. 5: ein elektrisches Schaltschema
Es sind Drucker und Kopierer auf dem Markt zur Herstellung grossflächiger Zeichnungen ab Rolle. Unter "Drucker" sollen insbesondere elektrostatische Printer und andere auch fotografische Herstellungsverfahren verstanden werden. Dabei kann der Drucker od. dgl. ab zwei oder mehreren Papier-Vorratsrollen unterschiedlicher Breite arbeiten. Die ausgedruckten Zeichnungen normierter rechteckiger Grösse gelangen fortlaufend auf einen Zufuhrtisch 2, an den sich eine Faltmaschine 9 anschliesst. Diese Blattbogen 3, beispielsweise in Form grossflächiger Maschinen- oder Bauzeichnungen, sind je mit einem Beschriftungskopf 11, 12 oder einer Stückliste versehen, welche sich nach dem Falten oben auf dem Deckblatt befinden sollen. Da das Faltprogramm der Faltmaschine gegeben ist, setzt dies voraus, dass die Zeichnungen mit ihrem Beschriftungskopf 11, 12 oder Stückliste in einer vorbestimmten Lage in die Faltmaschine einzuführen sind. Da die ausgedruckten Zeichnungen wahlweise Längs- oder Querformat haben können, ist beim einen Format eine Verdrehung von 90° auf dem Zufuhrtisch durchzuführen.

In Fig. 1 ist als Beispiel die Ausgabe einer Zeichnung im Normformat A1 (592 x 841 mm) entsprechend der Papierrollenbreite dargestellt, bei welchem sich die sich in Längsrichtung erstreckende Stückliste 11 am linken oberen Rand befindet. Bei gleicher Blattbreite kann der Drucker auch eine Zeichnung im Normformat A2 (420 x 594 mm) ausgeben, bei dem die Stückliste 12 quer zum unteren Blattrand zu liegen kommt. Das Format A2 entspricht somit flächenmässig der Hälfte des Formates A1. Gegenüber der Lage der Stückliste 11 des Formates A1 ist die Lage der Stückliste 12 unterschiedlich, wie dies aus Fig. 1 in vollen Linien dargestellt ist. Ausser diesen beiden Blattgrössen kann der Drucker od. dgl. Blätter von einer zweiten, schmäleren Vorratsrolle, beispielsweise A3 (297 x 420 mm) ausgeben, wobei das Format A4 ebenfalls gewendet werden muss. Aus Gründen der besseren Uebersicht wurden diese Blatt-Normgrössen A3 und A4 in Fig. 1 nicht eingezeichnet; das Wendeprinzip ist indessen das gleiche.

Die vom Drucker 1 od. dgl. ausgegebenen und auf den Zufuhrtisch 2 gelangenden Blattbogen 3 werden durch Sensoren 5-8 zur Feststellung ihres Formates abgetastet. Im hier beschriebenen Beispiel muss nur das Blattformat A2, nicht aber das Blattformat A1 in der Tischebene um 90° verdreht werden. Die Abtastung erfolgt durch drei in Blattzufuhrrichtung Z im Tischmittelbereich hintereinander angeordnete Sensoren 5,6,7, denen seitlich noch ein vierter Sensor 8 zugeordnet ist. Ferner ist ein dem Blatteinlauf zugeordneter Start-Sensor 4 für die Blattantriebsorgane vorhanden. Wenn ein Blattformat A1 in Richtung des Pfeiles Z1 auf den Zufuhrtisch 2 transportiert wird; werden nacheinander alle fünf Sensoren 4-8 aktiviert und eine den Sensoren zugeordnete elektrische Format-Auswahlschaltung 15 erkennt diese Blattgrösse A1. Dieses im Drucker 1 von der Papiervorratsrolle abgetrennte Blattformat A1 gelangt vom Zufuhrtisch 2 - ohne dass es gewendet wird - mit gleicher Transportrichtung direkt in die Faltmaschine 9, d.h. die Blatteinlaufrichtung Z1 und die Blattauslaufrichtung Z2 stimmen überein.

Bei der Zufuhr eines Blattformates A2 mit quer liegender Beschriftung dagegen erkennt die Auswahlschaltung dieses Blattformat A2. Sobald der Sensor 7 den Blattbogen A2 bedeckt und gleichzeitig den Sensor 5 freigibt, wird eine Drehbewegung dieses Blattbogens 3 eingeleitet. Die Drehbewegung erfolgt gemäss Pfeil U um einen Winkel von 90° um das Blattzentrum P im Uhrzeigersinn. Die Sensoren 4-8 sind vorzugsweise Lichtschranken; es könnten indessen auch Mikroschalter od. dgl. verwendet werden. Die Sensoren sind vorzugsweise Reflexions-Lichtsensoren, die im Zufuhrtisch bündig zur Tischoberfläche eingelassen sind. Es ist auch möglich die Transportorgane 10 während der Drehbewegung kurzzeitig stillzusetzen.

Aus Fig. 3 geht die Ausbildung des Zufuhrtisches 2 hervor. Die Tischfläche wird von unten her von mehreren Transportrollen 10,17 durchdrungen, die von zwei Antriebsmotoren 13,19 über Zahnriemen 14 angetrieben sind und von der elektrischen Steuerung 33 gesteuert werden. Oberhalb dieser Transportrollen 10 befinden sich in vier am Querträger 24 befestigten Halteschienen in loser Abstützung Metallkugeln 16, die durch ihr Eigengewicht ein dazwischen liegendes Blatt gegen die Transportrollen 10 andrücken und dadurch den Blatt-Vorschub bewirken. Die in Fig. 3 rechts befindlichen Transportrollen 17 werden mit grösserer Drehzahl angetrieben, als die einlaufseitigen Transportrollen 10, damit die Blattbogen 3 mit höherer Geschwindigkeit in Richtung gegen die Faltmaschine 9 transportiert werden. Die Faltmaschine 9 arbeitet mit einer höheren Geschwindigkeit als der Ausgabegeschwindigkeit des Druckers 1 entspricht. Die Transportrollen 10 sind je mit einem konventionellen Ueberholfreilauf versehen, welcher bewirkt, dass ein von den schneller laufenden Transportrollen 17 erfasstes Blatt durch die langsamer angetriebenen Transportrollen 10 nicht gehemmt wird. Die unterschiedlichen Drehzahlen der Transportrollen 10 und 17 könnten auch durch einen einzigen Motor 13 mittels unterschiedlichen Uebersetzungsverhältnissen statt durch zwei verschiedene Antriebsmotoren 13,19 erreicht werden, wobei dies durch ein Uebersetzungsgetriebe 27 mit Kupplung erfolgt. Ferner kann an Stelle des Motors 19 die Antriebsbewegung direkt von Antriebsorganen 37 (Fig. 2) des Druckers 1 abgenommen werden.

Ein Hub-Drehorgan 18 gemäss Fig. 4 ist bestimmt zur Durchführung einer Drehbewegung des Blattbogens 3 im Format A2 um 90°. Es enthält einen bündig zur Tischoberfläche angeordneten Drehteller 20, oberhalb dem sich mit Abstand ein drehbar gelagerter Gegendruckteller 22 befindet. Der Gegendruckteller 22 ist an einem sich quer über den Zufuhrtisch 2 erstreckenden Joch 24 befestigt, an dem auch vier Halter 21 hängen. Die Hubbewegung des Drehtellers 20 erfolgt durch einen Elektromagnet 26 in Solenoid-Bauart, dessen zentraler, vertikaler Stössel 28 mit einer drehbaren Welle 30 über ein Wälzlagergehäuse 32 in Verbindung steht. Der Elektromagnet 26 ist über ein U-förmiges Halteblech 34 und einen Lagerkörper 36 mit dem Zufuhrtisch 2 starr verbunden. Die Welle 30 ist unten in einem Kugellager 38 und oben in einem Gleitlager 40 drehbar und achsial beweglich abgestützt. Ein drehfest mit dem Drehteller 20 verbundener Querbolzen 42 durchdringt einen Längsschlitz 44 der Welle 30. Diese Nabe 46 ist starr mit einem Antriebsrad 48 verbunden. Ein Zahnriemen 50 ist um dieses Antriebsrad 48 und um ein Ritzel 49 eines Schrittmotores 54 geschlungen. Der Schrittmotor 54 ist mit dem Lagerkörper 36 starr verbunden. Die elektrische Steuerung dieses Schrittmotores 54 erfolgt über eine Ansteuerschaltung 25. Somit kann die Achse 30 und der mit dieser starr verbundene Drehteller 20 sowohl eine Achsialbewegung als auch eine Drehbewegung ausführen. Eine Feder 23 bewirkt einen Rückzug der Welle 30 in die Ruhelage.

Der Zufuhrtisch 2 drückt gegen einen Anschlag 57 und ist um eine horizontale Schwenkachse 56 hochschwenkbar. Dadurch lässt sich der ganze Zufuhrtisch 2 zur Schaffung einer guten Zugänglichkeit zwischen Drucker 1 und Faltmaschine 9 gemäss Pfeil 55 nach oben verschwenken.

Die Wirkungsweise ist folgende:
Wenn dem Zufuhrtisch 2 von einem Drucker 1 od. dgl. mit einer ersten Geschwindigkeit, nämlich der Drucker-Ausgabegeschwindigkeit, ein Blattbogen 3 zugeführt wird, lässt sich durch die Sensoren 5-8 durch Auswertung der überdeckten und freien Sensoren dessen Format feststellen. Es sei angenommen, dass ein Blattbogen 3 mit dem Format A2 um 90° gewendet werden soll, um in der richtigen Lage in die an den Zufuhrtisch 2 direkt anschliessende Faltmaschine 9 eingeführt zu werden. Eine Ausführungsform einer geeigneten Faltmaschine geht aus dem USA-A-5 045 039 hervor. Sobald die Lichtschranke 7 vom zugeführten Blattbogen A2 bedeckt und gleichzeitig die Lichtschranke 5 freigegeben wird, bewirkt die Formatauswahlschaltung 15, dass das elektrische Steuerglied 29 des Hub-Drehaggregates 18 aktiviert wird, sodass der Blattbogen in seiner Mittelpartie angehoben und zwischen dem Drehteller 20 und dem Gegendruckteller 22 festgeklemmt wird. Nach kurzer Zeitverzögerung - bewirkt durch das Zeitglied 31 - läuft der Schnittmotor 54 an und bewirkt eine Verdrehung um 90° in einer Ebene parallel zur Tischebene.

Nach vollzogener Drehbewegung des Blattbogens 2 verursacht das Steuerglied 29, dass der Drehteller 20 wieder abgesenkt wird, worauf der Blattbogen 2 von den Förderrollen 17 erfasst wird. Diese werden vom Motor 13 mit einer gegenüber der Einlaufgeschwindigkeit etwa dreimal höheren, zweiten Geschwindigkeit angetrieben, welche vorzugsweise mit der Arbeitsgeschwindigkeit der Faltmaschine 9 übereinstimmt. Die Antriebsrollen 17 könnten statt durch einen Motor 13 durch Antriebsorgane der Faltmaschine angetrieben werden. Der Motor 13 wird durch ein Steuerglied 33 gesteuert. Durch diese erhöhte Abzugsgeschwindigkeit werden Störungen mit kontinuierlich neu zulaufenden Blattbogen 3 vermieden. Der Drehteller 20 braucht nicht zurückgedreht zu werden, da der Schrittmotor 54 durch die Schrittmotorsteuerung 25 bei der nächsten Hubbewegung wieder eine vorbestimmte Drehbewegung ausführt.

Eine Ausführungsvariante besteht darin, dass auch abnormal lange Formate direkt der Faltmaschine 9 zugeführt werden können, z.B. lange elektrische Schaltpläne. Die Steuereinrichtung wird in der Weise modifiziert, dass bei einem Ueberdecken aller Sensoren 4-7 der Elektromotor 13 und die Faltmaschine 9 in der Blatt-Transportgeschwindigkeit abgesenkt und auf die Transportgeschwindigkeit des Druckers 1 umgestellt werden. Dadurch wird verhindert, dass das den Drucker noch nicht verlassene Blatt in die mit höherer Faltgeschwindigkeit arbeitende Faltmaschine eingezogen wird. Sobald die hintere Blattkante den Sensor 4 oder allenfalls einen noch weiter druckerseitig liegenden Sensor freigegeben hat, kann die Blatt-Transport- und Faltmaschinengeschwindigkeit wieder erhöht werden.

## Patentansprüche

1. Verfahren zur Zufuhr von Blattbogen unterschiedlicher Rechteckformate, die von einem Drucker (9) oder Kopierer mit einer ersten Geschwindigkeit auf einen Zufuhrtisch (2) ausgegeben und hernach einer Weiterbearbeitungsmaschine (9) zugeführt werden, wobei Sensor-Mittel (5-8) zur Feststellung des Blattformates vorhanden sind und selektiv mindestens ein vorbestimmtes Blattformat um 90° relativ zur Tischebene verdreht wird, dadurch gekennzeichnet, dass der jeweils ausgewählte, zu wendende Blattbogen (3) in seinem Mittelbereich über die Ebene des Zufuhrtisches (2) angehoben und in diesem Zustand um 90° verdreht wird und der Blattbogen (3) nach dem Absenken mit einer gegenüber der ersten Geschwindigkeit höheren Geschwindigkeit abtransportiert wird.

2. Verfahren nach Anspruch 1, dadurch gekennzeichnet, dass bei Feststellung eines zu wendenden Blattformates ein Hub-Drehaggregat zur Verschwenkung des Blattbogens aktiviert wird und nach dem Absenken des Blattbogens dieser in der zur Blatteinlaufrichtung (Z1) gleichgerichteten Abzugs-Richtung (Z2) abtransportiert wird.

3. Vorrichtung, insbesondere zur Durchführung des Verfahrens nach den Ansprüchen 1 oder 2, mit einem Zufuhrtisch, der zwischen einem Drucker (1) oder Kopierer und einer Faltmaschine (9) angeordnet ist, dadurch gekennzeichnet, daß mit dem Zufuhrtisch (2) ein Hub-Drehorgan (18) zum Erfassen des Blattbogens (3) zusammenwirkt und der Zufuhrtisch (2) Transportorgane (17) aufweist, mit denen der gewendete Blattbogen (3) mit einer gegenüber der Blatt-Einlaufgeschwindigkeit (Z1) höheren Blatt-Abzugs-Geschwindigkeit (Z2) abtransportierbar ist.

4. Vorrichtung nach Anspruch 3, dadurch gekennzeichnet, dass das Hub-Drehorgan (18) zusammen mit einem Elektromagnet (26) und einem Schrittmotor (54) eine Baueinheit bildet.

5. Vorrichtung nach Anspruch 3 oder 4, dadurch gekennzeichnet, dass oberhalb des Hub-Drehorganes (18) ein drehbarer Gegendruckteller (22) an einem Querträger (24) vorhanden ist.

6. Vorrichtung nach einem der Ansprüche 3 bis 5, dadurch gekennzeichnet, dass sich zwischen einem Drehteller (20) und einem ortsfesten Elektromagnet (26) ein Drehlager (32) befindet, in einer mit dem Drehteller (20) verbundenen Achse (30) eine Längsnut (44) vorhanden ist, die von einem Querstift (42) durchdrungen ist, welcher in einer Antriebsrad-Nabe (46,48) sitzt, die mit einem Schrittmotor (54) in Antriebs-Verbindung steht.

7. Vorrichtung nach einem der Ansprüche 3-6, dadurch gekennzeichnet, dass der Zufuhrtisch (2) um eine Horizontalachse (56) schwenkbar ausgebildet ist.

8. Vorrichtung nach einem der Ansprüche 3-7, dadurch gekennzeichnet, dass im Zufuhrtisch (2) mehrere mit einer elektrischen Auswertschaltung (15) zusammenwirkende Sensoren (4-8) vorhanden sind, zur Auswahl der zu drehenden Blattformate.

9. Vorrichtung nach einem der Ansprüche 3-8, dadurch gekennzeichnet, dass erste eingangsseitige Blatt-Antriebsrollen (10) des Zufuhrtisches (2) von einem ersten Motor (19) oder vom Drucker (1) mit einer ersten Geschwindigkeit antreibbar sind und zweite ausgangsseitige Blatt-Antriebsrollen, die die Transportrollen (17) bilden, von einem anderen Motor (13) oder von der Faltmaschine (9) antreibbar sind.

10. Vorrichtung nach Anspruch 3, dadurch gekennzeichnet, dass sensorgesteuerte Schaltmittel vorhanden sind, mit denen die Blatt-Abzugsgeschwindigkeit an die Blatt-Einlaufgeschwindigkeit anpassbar ist.

## Claims

1. Method for feeding sheets of different rectangular formats, which are delivered by a printer (1) or copier at a first speed to a feed table (2) and then are supplied to a further processing machine (9), sensor means (5, 8) for ascertaining the sheet format being provided and selectively at least one predetermined sheet format is rotated through 90 relative to the plane of the table, characterised in that the respectively selected sheet (3) to be turned is raised in its central region above the plane of the feed table (2) and in this state is rotated through 90 and after lowering the sheet (3) is discharged at a higher speed in comparison with the first speed.

2. Method according to Claim 1, characterised in that on ascertaining a sheet format to be turned, a lifting/rotating unit for swivelling the sheet is activated and after lowering of the sheet the latter is discharged in the withdrawal direction (Z2) aligned with the intake direction (Z1) of the sheet.

3. Apparatus, in particular for carrying out the method according to Claims 1 or 2, with a feed table, which is located between a printer (1) or copier and a folding machine (9), characterised in that cooperating with the feed table (2) is a lifting/rotating member (18) for engaging the sheet (3) and the feed table (2) comprises conveying members (17), by which the turned sheet (3) can be discharged at a higher sheet outlet speed (Z2) in comparison with the sheet intake speed (Z1).

4. Apparatus according to Claim 3, characterised in that the lifting/rotating member (18) together with a solenoid (26) and a stepping motor (54) forms one component.

5. Apparatus according to Claim 3 or 4, characterised in that above the lifting/rotating member (18), a rotary counter-pressure plate (22) is provided on a transverse support (24).

6. Apparatus according to one of Claims 3 to 5, characterised in that located between a turntable (20) and a stationary solenoid (26) is a rotary bearing (32), in a shaft (30) connected to the turntable (20) a longitudinal groove (44) is provided, which is penetrated by a transverse pin (42), which is seated in a drive wheel hub (46, 48), which is in driving connection with a stepping motor (54).

7. Apparatus according to one of Claims 3 to 6, characterised in that the feed table (2) is constructed to tilt about a horizontal shaft (56).

8. Apparatus according to one of Claims 3 to 7, characterised in that provided in the feed table (2) are several sensors (4-8) cooperating with an electric evaluation circuit (15), for the selection of the sheet formats to be rotated.

9. Apparatus according to one of Claims 3 to 8, characterised in that first sheet drive rollers (10) at the input side of the feed table (2) can be driven by a first motor (19) or by the printer (1) at a first speed and second sheet drive rollers, which form the conveyor rollers (17), can be driven by another motor (13) or by the folding machine (9).

10. Apparatus according to Claim 3, characterised in that sensor-controlled switching means are provided, by which the sheet withdrawal speed can be adapted to the sheet intake speed.

## Revendications

1. Procédé pour amener des feuilles de différents formats rectangulaires qui, en provenance d'une imprimante (9) ou d'un copieur, arrivent à une certaine vitesse sur une table d'alimentation (2), puis de là sont envoyées à une machine de post-usinage (9), des moyens de capteur (5-8) étant présents pour déterminer le format de la feuille, au moins un format prédéfini subissant sélectivement une rotation de 90° par rapport au plan de la table, caractérisé en ce que la feuille (3) à tourner, sélectionnée dans chaque cas, est dans sa zone centrale soulevée au-dessus du plan de la table d'alimentation (2), et subit dans cet état une rotation de 90°, et la feuille (3), après abaissement, est évacuée à une vitesse plus grande que la première vitesse.

2. Procédé selon la revendication 1, caractérisé en ce que, lors de la détermination d'un format à tourner, on active un équipement de levage-rotation pour provo-quer le pivotement de la feuille et, après abaissement de la feuille, cette dernière est évacuée dans une direction d'évacuation (Z2), dirigée dans le même sens que le dispositif d'amenée de feuille (Z1).

3. Dispositif, notamment pour la mise en oeuvre du procédé selon les revendications 1 ou 2, comportant une table d'alimentation qui est disposée entre une imprimante (1) ou un copieur et une plieuse (9), caractérisé en ce qu'un organe de levage-rotation (18) coopère avec la table d'alimentation (2) pour saisir la feuille (3), et que la table d'alimentation (2) comprend des organes de transport (17) à l'aide desquels la feuille tournée (3) peut être évacuée à une vitesse d'évacuation de feuille (Z2) supérieure à la vitesse d'entrée des feuilles (Z1).

4. Dispositif selon la revendication 3, caractérisé en ce que l'organe de levage-rotation (18) forme un sous-ensemble avec un électro-aimant (26) et un moteur pas à pas (54).

5. Dispositif selon la revendication 3 ou 4, caractérisé en ce qu'on a au-dessus de l'organe de levage-rotation (18) un disque de contre-pression rotatif (22) contre une poutre transversale (24).

6. Dispositif selon l'une des revendications 3 à 5, caractérisé en ce qu'on a entre un disque rotatif (20) et un électro-aimant fixe (26) un coussinet par pivotement (32), dans lequel on a, dans un axe (30) lié au disque rotatif (20), une rainure longitudinale (44), traversée par une tige transversale (42), laquelle repose dans un moyeu de roue d'entraînement (46, 48), lequel moyeu est en relation d'entraînement avec un moteur pas à pas (54).

7. Dispositif selon l'une des revendications 3 à 6, caractérisé en ce que la table d'amenée (2) est formée de façon à pouvoir pivoter autour d'un axe horizontal (56).

8. Dispositif selon l'une des revendications 3 à 7, caractérisé en ce qu'on a dans la table d'amenée (2) plusieurs capteurs (4-8), qui coopèrent avec un circuit d'évaluation électrique (15), pour permettre la sélection des formats de feuille à tourner.

9. Dispositif selon l'une des revendications 3 à 8, caractérisé en ce que des premiers cylindres d'entraînement de feuille (10), côté entrée, de la table d'alimentation (2) peuvent être entraînés par un premier moteur (19) ou par une imprimante (1) à une première vitesse, et des deuxièmes cylindres d'entraînement de feuille côté sortie, qui forment les cylindres de transport (17), peuvent être entraînés par un autre moteur (13) ou par la plieuse (9).

10. Dispositif selon la revendication 3, caractérisé en ce qu'on a des moyens de commutation commandés par des capteurs, moyens à l'aide desquels la vitesse d'évacuation des feuilles peut être adaptée à la vitesse d'entrée des feuilles.
